# EUROPÄISCHE PATENTSCHRIFT

(11) **EP 0 190 319 B1**
(45) Veröffentlichungstag und Bekanntmachung des Hinweises auf die Patenterteilung: **07.06.1989**
(21) Anmeldenummer: 85904230.1
(22) Anmeldetag: 23.08.1985
(51) Int. Cl.: F25B 1/06, F25B 39/02, F25B 41/06

(54) **KÄLTEMASCHINE BZW. WÄRMEPUMPE SOWIE STRAHLPUMPE HIERFÜR**
REFRIGERATOR OR HEAT PUMP AND JET PUMP THEREFOR
MACHINE FRIGORIFIQUE OU POMPE A CHALEUR ET POMPE A JET POUR CELLE-CI

(30) Priorität: 24.08.1984 DE 3431240
(43) Veröffentlichungstag der Anmeldung: 13.08.1986
(73) Patentinhaber: M. LAUMEN THERMOTECHNIK GMBH, D-4150 Krefeld 1 (DE)
(72) Erfinder: Laumen, Michael, D-4150 Krefeld 1 (DE)
(74) Vertreter: KUHNEN, WACKER & PARTNER
(86) Internationale Anmeldenummer: DE8500290
(87) Internationale Veröffentlichungsnummer: WO8601582

(56) Entgegenhaltungen:
- WO-A-80/02863
- DE-B- 1 501 591
- DE-C- 633 200
- DE-C- 822 396
- US-A- 1 733 400
- US-A- 1 866 526
- US-A- 1 972 704
- US-A- 2 044 811
- US-A- 2 064 609
- US-A- 2 763 998
- US-A- 2 931 190

## Beschreibung

Die Erfindung betrifft eine Kältemaschine, bzw. Wärmepumpe, nach dem ersten Teil des Anspruchs 1, sowie eine insbesondere zur Verwendung hierbei besonders geeignete Strahlpumpe nach dem ersten Teil des Anspruchs 15.

Kältemaschinen, bei denen unter Verzicht auf einen Kompressor die Verdichtung in einer Strahlpumpe erfolgt, sind in der Literatur vielfach beschrieben. Ein Beispiel hierfür im Zusammenhang mit einer Kühlanlage in der chemischen Verfahrenstechnik ist etwa in der Zeitschrift «Wärmepumpen 1978, 161, 168 erläutert, von dem die Erfindung ausgeht.

Dabei wird Niederdruck-Wasserdampf aus einem Verdampfungskondensator als Treibdampf für eine Strahlpumpe in Form eines Dampfstrahl-Verdichters verwendet und saugt aus einem Rieselverdampfer Wasserdampf wird sodann in einem Kondensator kondensiert und einer Drosseleinrichtung in Form eines Standrohres zugeführt. Von dort erfolgt einerseits ein Zurückpumpen des . zur Bildung des Treibdampfes vorgesehenen Anteils in den Verdampfungskondensator sowie andererseits eine Zurückführung des zur Bildung des Saugdampfes vorgesehenen Anteils über einen Wärmetauscher, in dem dem Kondensat Wärme zugeführt wird, zur Verdampfer. Im Verdampfer erfolgt eine nur teilweise Verdampfung des Kondensats und eine Rückführung des nicht verdampften Anteils des Kondensats im Umlaufverfahren zum Kreislauf. Die Verdampfungsenergie wird im Verdampfer aus der erhöhten Temperatur des zugeführten Kondensats entnommen, so daß das nicht verdampfte Kondensat mit niedriger Temperatur den Verdampfer verläßt.

Aus der US-A-2 044 811 ist eine Kältemaschine bekannt, die mit einer Strahlpumpe als Verdichter arbeitet. Die Entspannung bzw. Drosselung des in einem Kondensator verflüssigten Kältemittels erfolgt mittels einer porösen Wand bzw. mit einer Mehrzahl poröser Wände, die im Verdampfer der Wärmepumpe angeordnet sind. Die Verdampfung des die poröse Wand durchdringenden flüssigen Kältemittels erfolgt bei dieser bekannten Kältemaschine nach Art eines Rieselverdampfers in einem Raum unterhalb der porösen Wandanordnung, der saugseitig mit der Strahlpumpe verbunden ist.

Bei dieser bekannten Kältemaschine, von der die Erfindung ausgeht, ist es ebenso wie bei anderen, mit Strahlpumpen arbeitenden Kältemaschinen nachteilig, daß der als separates Bauteil außerhalb der Strahlpumpe, jedoch unmittelbar benachbart angeordnete Verdampfer apparativ aufwendig ist und zum Teil sehr erheblichen Bauraum benötigt, so daß er die Kältemaschine nicht unerheblich verkompliziert und verteuert. Die Erzeugung des Dampfes ausserhalb der Strahlpumpe erfordert überdies einen Transport des niedergespannten Dampfes geringer Dichte über entsprechend großvolumige Leitungselemente, die ebenfalls zur Verteuerung und zur Vergrößerung des benötigten Bauraumes beitragen.

Darüberhinaus ist bei allen bekannten Kältemaschinen bzw. Wärmepumpen mit Strahlpumpen als Verdichter das Verhältnis von Saugdampfmenge zu Treibdampfmenge, d. h. die Lieferziffer, verhältnismäßig klein, so daß ein wirtschaftlicher Einsatz derartiger bekannter Kältemaschinen bzw. Wärmepumpen nur möglich ist, wenn Treibdampf billig zur Verfügung steht.

Ein weiterer Nachteil besteht darin, daß die Strahlverdichter derartiger Kältemaschinen bzw. Wärmepumpen optimal nur eng um den Auslegungspunkt der Strahlpumpe arbeiten, d. h. bei veränderten Druck- bzw. Temperaturverhältnissen mit drastischer Verschlechterung der Lieferziffer reagieren.

Aufgabe der vorliegenden Erfindung ist es daher, eine Kältemaschine bzw. Wärmepumpe bzw. Strahlpumpe der im Oberbegriff der Ansprüche 1 bzw. 15 angegebenen Gattung zu schaffen, bei der die Lieferziffer des Strahlverdichters erheblich verbessert und gleichzeitig eine kompakte Bauform gewährleistet ist.

Die Lösung dieser Aufgabe erfolgt durch die kennzeichnenden Merkmale des Anspruches 1 bzw. 15.

Dadurch wird erreicht, daß der Verdampfer im einfachsten Falle durch eine Wand aus porösem Material wie Sintermetall gebildet ist, über deren Dicke hinweg sich bei der Ansaugung des Saugdampfes durch das Treibmittel ein ausgeprägter Druckabfall ergibt. Dabei wirkt die poröse Wand als Drosseleinrichtung. Die Saugleistung des Treibmittels ergibt an der stromab liegenden Seite der Wand einen von der Drosselwirkung der Wand abhängigen Druck, der in jedem Fall bei der gegebenen Temperatur des Kondensats den Verdampfungsdruck unterschreitet. Einer weiteren Absenkung dieses Drucks wirkt die Verdampfung des Kondensats entgegen, so daß sich ein dynamiches Gleichgewicht zwischen dem sich einstellenden Druck und der verdampften Menge an Kondensat ergibt, da eine weitere Druckabsenkung zu einer erhöhten Dampferzeugung führen würde. Auf diese Weise ist sichergestellt, daß infolge des stetig über die Dicke der Wand verlaufenden Druckabfalls im Inneren des porösen Materials der Wand eine Verdampfung von Kondensat erfolgt, bei der die große innere Oberfläche des porösen Materials, vorzugsweise Sintermetall, als Verdampfungsoberfläche wirksam wird. Die für die Verdampfung erforderliche Wärmemenge wird entweder nicht verdampfendem Kondensat entnommen, das dann bei niedriger Temperatur abgeführt wird, oder aber einer Wärmequelle, die mit der Wand wärmeleitend in Verbindung steht und so Energie für die Verdampfung liefert, wobei die Verdampfung dann auch vollständig erfolgen kann. Infolge des Entzugs der Verdampfungswärme sinkt die Temperatur des porösen Materials der Wand, so daß sich zu einer Wärmequelle sowie zum anströmenden Kondensat eine vergrößerte, bei einer gegebenen Kältemaschine im wesentlichen der maximal möglichen entsprechende Temperaturdifferenz ergibt, was den Wärmeübergang der Verdampfungswärme von der Wärmequelle oder dem Kondensat auf das poröse Material begünstigt. Bei guter Wärmeleitfähigkeit des Materials der Wand, beispielsweise Metall, stellt sich so eine weitgehend gleichmäßige Temperatur über die Dicke der Wand und daher auch bei einer erst im Bereich der stromab liegenden Seite erfolgenden Verdampfung eine starke Temperaturabsenkung der vom Kondensat beaufschlagten stromauf liegenden Seite der Wand, sowie an jeglichen Flächen, durch die hindurch Wärme in die Wand eintritt.

Der an der stromab liegenden Seite der Wandanordnung erzeugte Dampf befindet sich sogleich im Saugraum der Strahlpumpe, so daß großvolumige Leitungen und Strömungsverluste weitgehend vermieden sind und eine kompakte Bauweise erzielt werden kann.

Eine Einstellung des sich bei gegebener Leistungsfähigkeit der Strahlpumpe ergebenden Massenstromes sowie der sich einstellenden Temperatur des erzeugten Dampfes kann über die Dimensionierung der Konsistenz und der Dicke der Wandanordnung, also Wahl ihrer Drosselwirkung, erfolgen. Dabei ergibt eine bestimmte Drosselwirkung den minimal möglichen erzielbaren Saugdruck und damit minimale Dampftemperatur. Eine weitere Erhöhung der Drosselwirkung von diesem optimalen Punkt aus würde lediglich zu einer Verminderung des Massenstromes führen, was in der Regel nicht erwünscht ist. Eine Verminderung der Drosselwirkung hingegen führt zu einer Erhöhung des Massenstromes bei Erhöhung der Temperatur des erzeugten Dampfes, was für manche Betriebszustände angestrebt werden kann.

Um eine Verdampfung im Inneren des porösen Materials der Wandanordnung bei großer Verdampfungsoberfläche sicherzustellen, müssen zumindest die stromauf liegenden Oberflächenschichten des porösen Materials der Wandanordnung für Kondensat durchlässig sein. Es ist jedoch nicht erforderlich, daß Kondensat die Wandanordnung vollständig durchdringen kann. Wenn stromab liegende Oberflächenschichten der Wandanordnung eine für Kondensat undurchlässige Konsistenz besitzen, so kann damit sichergestellt werden, daß ausschließlich gesättigter Dampf, der zur Kälteleistung beigetragen hat, in den Saugraum gelangt. Die Wandanordnung kann somit aus einer Mehrzahl von Schichten oder Lagen eines porösen Materials unterschiedlicher Konsistenz sowie gegebenenfalls auch aus einer Mehrzahl von im Abstand liegenden Einzelwänden bestehen, die über ihre Dicke sowie im Vergleich zueinander unterschiedliche Konsistenz besitzen können. Der Raum zwischen benachbarten Wänden eignet sich beispielsweise in besonderer Weise zum Abzug von nicht verdampftem Kondensat bei Umlaufkühlung.

Die für die Verdampfung erforderliche Energie wird über eine wärmeleitende Verbindung zwischen der Wandanordnung und einer Wärmequelle zugeführt.

Dadurch, daß die Wandanordnung den Saugraum der Strahlpumpe umfangsseitig einschließt und insbesondere in etwa konzentrisch zu ihrer Mittelachse der Strahlpumpe, d. h. der Treib- bzw. Mischdüse angeordnet ist, wird eine kompakte Bauform bei einer größtmöglicher Verdampferfläche ermöglicht. Bei dieser hülsenförmigen Ausbildung der Wandanordnung wird die Wandanordnung im wesentlichen radial von außen nach innen durchströmt, wodurch die Wandanordnung durch entsprechende konstruktive Gestaltung den Saugraum mit geringem Durchmesser umschließt und so möglichst nahe der kältesten Stelle der Kältemaschine angeordnet werden kann. Hierdurch wird zugleich der sog. « Totraum » minimiert.

Aus der DE-C 633 200 ist eine Drosselvorrichtung insbesondere für Kältemaschinen bekannt, bei der das flüssige Kältemittel beim Durchtritt durch eine gut wärmeleitende poröse Wand expandiert wird, wodurch zwangsläufig ein Teil des flüssigen Kondensats verdampft. Dadurch, daß die Wand gut wärmeleitend ist, wird aus der Umgebung soviel Wärme aufgenommen, daß ein Einfrieren der Drosselvorrichtung verhindert wird.

Zwar ist es aus der DE-B-15 01 591 bereits bekannt, poröses Material eines Wärmetauschers von einer Flüssigkeit durchströmen zu lassen, die dabei im Wärmetausch mit einer anderen Flüssigkeit steht, die in flüssigkeitsdicht abgeteilten Kammem im porösen Material geführt ist. Hierbei findet jedoch kein Phasenwechsel der das poröse Material durchströmenden Flüssigkeit statt, und die beim Durchströmen des porösen Materials auftretende Drosselwirkung ist an sich unerwünscht und zu minimieren. Weiterhin fehlt jeder Bezug zu einer Verwendung im Leistungsteil einer Kältemaschine, wofür ein derartiger bekannter Wäretauscher auch nicht verwendbar wäre.

Weiterhin ist es aus der US-A-43 52 392 zwar bereits bekannt, poröses Material in Form von Sintermetall mit einem flüssigen Medium zu beaufschlagen, das in das Material eindringt und dort verdampft. Das Sintermetall ist hier jedoch eine oberflächenseitige Beschichtung einer zu kühlenden Fläche, die durch die Dampferzeugung wirksam gekühlt wird, wobei der Dampf an der Eintrittsseite der Flüssigkeit in das Sintermetall wieder austritt. Auch hier fehlt jeglicher Bezug zum Leistungsteil einer Kältemaschine, wofür die bekannte Kühleinrichtung auch nicht einsetzbar wäre.

Wenn die Wärmequelle gemäß Anspruch 2 ein die Strahlpumpe umgebendes Medium wie etwa Luft in einem abgeschlossenem Raum ist, so kann hierdurch diesem abgeschlossenen Raum unmittelbar Wärme entzogen werden. Eine solche Variante eignet sich daher besonders als integrierter Leistungs- und Verdampferteil für Kühlräume wie Kühlschränke oder Gefrierschränke, wobei die Wandanordnung ganz einfach im Innenraum des Kühlraums angeordnet wird. Eine Verbesserung des Wärmeübergangs zwischen dem umgebenden Medium und dem porösen Material ergibt sich gemäß Anspruch 3 durch ein Ummantelung der Wandanordnung mit Lamellen zur Vergrößerung der Wärmetauschflächen, wobei die Ummantelung gemäß Anspruch 4 besonders vorteilhaft als abgelängtes Strangpreßteil hergestellt werden kann. Auch bei dicht die Wandanordnung umschließender Ummantelung kann eine Einführung des Kondensats auch bei Absaugung des erzeugten Dampfes an der der Ummantelung gegenüberliegenden Seite des porösen Materials problemlos dadurch erfolgen, daß gemäß Anspruch 5 das Kondensat durch Ausbildung entsprechender Kanäle in der Ummantelung und/ oder im porösen Material dem von der Ummantelung abgedeckten Bereich des porösen Materials zugeführt wird.

Anstelle einer wärmeleitenden Verbindung mit einer Wärmequelle oder zusätzlich hierzu, kann die Wärmequelle auch durch ein Wärmeträgermittel gebildet sein, das in einer metallischen Rohrschlange geführt ist und mit der Wandanordnung durch oberflächenseitige Anlage oder ganz oder teilweise erfolgende Einbettung in Berührung steht. Auch bei einer wärmeleitenden Verbindung mit einer Wärmequelle über eine eng anliegende Ummantelung könnte grundsätzlich eine solche Rohrschlange zur Nutzung der Wärme eines Wärmeträgermittels in das poröse Material der Wand eingebettet werden. Vorteilhaft ist jedoch eine solche Rohrschlange an der dem Austritt des Dampfes aus dem porösen Material gegenüberliegenden Oberfläche der Wandanordnung - gegebenenfalls mit einigen Rohrwindungen auch im Abstand von dieser Oberfläche - in einer gegenüber der Umgebung abgeschlossenen Vorkammer angeordnet, in der auch das Kondensat vorliegt, so daß ein Wärmeübergang von der Rohrschlange auf das Kondensat vor dem Eintritt des Kondensats in die stromauf liegende Oberfläche der Wandanordnung erfolgen kann ; auf diese Weise kann gegebenenfalls bereits eine Vorverdampfung erzielt werden und der Wandanordnung Kondensat in Form von Naßdampf zugeführt werden.

In besonders bevorzugter Weise kann die Rohrschlange gemäß Anspruch 7 bei Aufteilung der Wandanordnung in einer Mehrzahl einzelner Wände in einer entsprechenden Anzahl von Ebenen in den Zwischenräumen zwischen derartigen Wänden angeordnet werden und von dem Wärmeträgermittel in der Weise durchflossen werden, daß sich ein Wärmetausch zwischen dem flüssigen oder in der Verdampfung begriffenen Kondensat und dem Wärmeträgermittel im Gegenstrom ergibt. Eine solche Anordnung von Rohrschlangen im Spalt zwischen benachbarten Einzelwänden 'hat gegenüber einer grundsätzlich denkbaren Einbettung der Rohrschlange in entsprechenden Ebenen im Inneren des porösen Materials den Vorteil einer problemloseren Herstellung. In jedem Falle kann auf diese Weise dem in der Rohrschlange geführten Wärmeträgermittel, das beispielsweise auch das zu kühlende Medium sein kann, die Wärme bei geringen Temperaturdifferenzen und damit unter günstigsten exergetischen Bedingungen bei gleichzeitig optimalen Wärmeübergangsbedingungen entzogen werden. Bei einer Aufteilung der Wandanordnung in Einzelwände mit dazwischenliegendem Spalt kann , gleichgültig, ob der Spalt eine Rohrschlange aufnimmt oder nicht - zwischen insbesondere den weiter stromab liegenden Wänden zusätzlich frisches Kondensat zugeführt werden, um einen gewünschten Feuchtigkeitsgehalt des in die Einzelwände eintretenden Mediums, der bei 70 % liegen sollte, aufrechtzuerhalten.

Durch die erläuterte Prozeßführung kann erreicht werden, daß das gesamte Kondensat in Sattdampf überführt wird. Wahlweise kann jedoch auch im Umlaufverfahren verdampft werden, insbesondere dann, wenn eine mit der Wandanordnung wärmeleitend verbundene Wärmequelle nicht zur Verfügung steht oder nicht genutzt werden soll bzw. mittels eines zusätzlichen Wärmeträgermittels nicht die zur vollen Verdampfung erforderliche Wärmemenge eingebracht wird. Es kann als einzige Wärmequelle auf das Kondensat selbst zurückgegriffen werden, wobei die große Oberfläche des porösen Materials im Sinne eines Rieselverdampfers wirkt.

Dabei wird dem Kondensat selbst die für die Verdampfung eines Teils des Kondensats erforderliche Wärme entzogen, so daß nicht verdampftes Kondensat mit entsprechend niedriger Temperatur verbleibt. Dieses kann gemäß Anspruch 8 mittels einer Flüssigkeitsableitung über einen externen Wärmetauscher, mit dem ein Medium gekühlt wird, wieder dem Kreislauf zugeführt werden.

In ganz besonders bevorzugter Ausgestaltung der Erfindung kann eine Mehrzahl von Strahlpumpen hintereinandergeschaltet werden, wobei der Mischdampf einer vorgeschalteten Strahlpumpe entweder als Treibmittel - Serienschaltung - oder als Saugdampf - Kaskadenschaltung.- der nachfolgenden Strahlpumpe dient (Ansprüche 11 und 12). Bei einer Hintereinanderschaltung von mehr als zwei Strahlpumpen kann die Schaltung teils als Serienschaltung und teils als Kaskadenschaltung ausgeführt werden.

Die Serienschaltung gemäß Anspruch 11 ermöglicht eine optimale Ausnutzung des Impulses des Treibmittels, wie dies aus der WO 80/02 863 für die Vakuumtechnik an sich bekannt ist; dabei werden die Düsen der hintereinandergeschalteten Strahlpumpen in der Weise aufeinander abgestimmt, daß größtmögliche Impulsausnutzung des Treibmittels erzielt wird. Auf diese Weise kann der Druck des Mischdampfes einer Strahlpumpe ohne nachteilige Rückwirkung auf die Funktion der Strahlpumpe in einer folgenden Strahlpumpe weiter genutzt werden, wobei allerdings in der folgenden Strahlpumpe nicht mehr die Temperatur- und Druckabsenkung der vorherigen Strahlpumpe ganz erreicht werden kann. Durch eine derartige Serienschaltung kann somit mit einem einzigen Treibmittelstrom eine Mehrzahl von Strahlpumpen mit zunehmend geringerer Temperaturabsenkung betrieben werden, so daß entweder an den einzelnen Strahlpumpen einzelne Kühlkreisläufe mit unterschiedlicher Kühltemperatur angeschlossen werden können, oder aber eine Mehrzahl so hintereinandergeschalteter Strahlpumpen von einem einzigen Kühlkreislauf erfaßt werden können, wobei das Wärmekühlmedium zunächst der letzten Strahlpumpe zugeführt wird und mit entsprechend abgesenkter Temperatur schließlich die erste Strahlpumpe der Serie wieder verläßt. Hierbei wird das weiter oben im Zusammenhang mit Anspruch 7 erläuterte Gegenstromprinzip bei einer Mehrzahl hintereinandergeschalteter Strahlpumpen angewandt, und kann natürlich überdies auch in jeder einzelnen Strahlpumpe zusätzlich angewandt werden, so daß sich insgesamt ein Wärmetausch in einem annähernd idealen Gegenstrom ergibt.

Bei der Kaskadenschaltung gemäß Anspruch 12 erhält jede so geschaltete Strahlpumpe den vollen Treibmittelimpuls. Dadurch kann durch die Zusammenschaltung in Kaskadenform eine Strahlpumpenanordnung erzielt werden, die gegenüber der mit einer Stufe erzielbaren Temperaturdifferenz zwischen Saugraum und Mischdampfausgang eine wesentlich erhöhte Temperaturdifferenz erzeugen kann, dadurch, daß innerhalb der Strahlpumpenanordnung der Mischdampfdruck ansteigt, so daß nach einer Mehrzahl von Stufen am Ausgang der Anordnung ein hoher Mischdampfdruck vorliegt, der eine Kondensation bei hoher Temperatur ermöglicht. Auf diese Weise läßt sich somit bei Bedarf eine Kühlung auf tiefe Temperaturen, beispielsweise -10 °C auch dann erzielen, wenn eine Kondensation, etwa bei heißer Umgebung, bei einer hohen Temperatur von beispielsweise von 40 °C erfolgen muß.

Auch bei einer derartigen Kaskadenschaltung kann eine Durchströmung der einzelnen Strahlpumpen durch ein Kühlmedium in der weiter oben bereits geschilderten Weise im Gegenstrom von Strahlpumpe zu Strahlpumpe sowie gegebenenfalls innerhalb jeder Strahlpumpe erfolgen.

Aufgrund der vorstehend geschilderten Funktionsweise eignet sich eine derartige Kaskadenschaltung in ganz hervorragender Weise für eine Nutzung als Wärmepumpe.

Eine besonders vorteilhafte Weiterbildung der erläuterten Kaskadenschaltung besteht gemäß Anspruch 13 darin, jeder Strahlpumpe oder jeder bestimmten Gruppe von Strahlpumpen, die in Serien- oder Kaskadenschaltung miteinander verbunden sein können, ein eigenes Kühlmittel zuzuordnen, und die so gebildeten separaten Kühlkreisläufe innerhalb der Kaskadenanordnung der Strahlpumpen dadurch gewissermaßen in Serie zu schalten, daß der Verdampfer der nachgeschalteten Strahlpumpe mit dem Kondensator der vorgeschalteten Strahlpumpe im Wärmetausch steht. Werden dabei die Kältemittel in der Weise unterschiedlich gewählt, daß das Kältemittel der vorgeschalteten Strahlpumpe bei deren Mischdampfdruck eine Kondensationstemperatur aufweist, die zumindest ganz geringfügig höher ist als die Verdampfungstemperatur des Kältemittels der nachgeschalteten Strahlpumpe bei deren Saugdruck, so kann im Bereich des Verdampfers der nachgeschalteten Strahlpumpe ein Wärmetausch in doppeltem Phasenwechsel in der Weise stattfinden, daß das zu verdampfende Kältemittel zumindest einen Teil seiner Verdampfungswärme dem zu kondensierenden Kältemittel entzieht und dieses dabei kondensiert. Die beiden unterschiedlichen Kältemittel in den separaten Kühlkreisläufen können dabei unterschiedlichen Kühlzwecken auf unterschiedlichem Temperaturniveau dienen.

Anspruch 9 betrifft eine vorteilhafte Weiterbildung einer Kältemaschine bzw. Wärmepumpe mit einer Strahlpumpe als Verdichter wobei die Strahlpumpe eine Mehrzahl N von hintereinander angeordneten Düsen aufweist, die N - 1 in Serie geschalteten Strahlpumpenstufen zugeordnet werden. Dabei wird der Mischdampf einer vorgeschalteten Strahlpumpenstufe als Treibdampf für die nachfolgende Strahlpumpenstufe verwendet. Im Gegensatz zur Betriebscharakteristik von einstufigen Strahlpumpen, bei denen das optimale Verhältnis von Sauggasmenge zu Treibgasmenge nur für den Auslegepunkt der Strahlpumpe erfüllt wird,-,ergibt sich bei der mehrstufigen Strahlpumpe aufgrund der hintereinander geschalteten Strahlpumpenstufen ein Auslegebereich, in dem sich das optimale Verhältnis von Sauggasmenge zu Treibgasmenge bei steigendem Saugdruck bzw. sinkendem Kondensationsdruck wesentlich verbessert. Durch Anpassung der Düsenkonfiguration, d. h. durch Festlegung der Düsenabstände, Düsenlängen der Düseneintritts- und Austrittsquerschnitte läßt sich das Verhältnis von Sauggasmenge zu Treibgasmenge für einen gewünschten Auslegungsbereich und nicht nur für einen Auslegungspunkt optimieren. Aufgrund der Äquivalenz der Schaltung der einzelnen Strahlpumpenstufen eines derartigen Mehrfachejektors mit den in Zusammenhang mit Anspruch 11 erläuterten Schaltung einzelner Strahlpumpen, lassen sich die dabei erläuterten Schaltungsbeispiele für Kältemaschinen bzw. Wärmepumpen entsprechend übertragen.

Gemäß Anspruch 10 weisen die Düsen der einzelnen Strahlpumpenstufen in dem austrittsseitigen Düsenende vorteilhafterweise einen divergierenden Strömungskanal auf, mit dem der Impuls des Mischdampfes in eine Druckerhöhung umgesetzt wird.

Es sei darauf hingewiesen, daß sich die Mehrfachejektoranordnung gemäß den Ansprüchen 9 und 10 auch mit den Ausbildungsformen der Erfindung gemäß den übrigen Ansprüchen in vorteilhafter Weise kombinieren läßt.

In Anspruch 15 ist eine Strahlpumpe angegeben, die im ersten Teil von einer Strahlpumpe ausgeht, wie sie beispielsweise aus der US-A-2 044 811 bekannt ist. Bei diesen bekannten Strahlpumpen ist eine Treibdüse und eine Mischdüse hintereinander liegend innerhalb einer gemeinsamen Ummantelung angeordnet. Durch Beaufschlagung der Treibdüse mit Treibdampf wird in dem Raum zwischen Treibdüse und Mischdüse - dem Saugraum - eine Sogwirkung in die Mischdüse erzeugt. Nachteilig hierbei ist, daß bei diesen bekannten Strahlpumpen eine Integration in Verdampfer und/oder Drosseleinrichtung einer Kältemaschine bzw. Wärmepumpe in die Strahlpumpe nur unter erheblicher Vergrößerung des Bauteils möglich ist.

Durch die kennzeichnenden Merkmale des Anspruchs 15 wird die Integration von drei Bauteilen, nämlich der eigentlichen Strahlpumpe, dem Verdampfer und der Drosseleinrichtung, in einem Bauteil ermöglicht.

Ein zusätzlicher Vorteil einer derartigen Strahlpumpe besteht in der Filterfunktion der porösen Wand mit der aus dem Saugstrom beispielsweise ölpartikel entzogen werden können. In Folge der beim Betrieb der Strahlpumpe auftretenden, überschaubaren und voraussehbaren Druck- und insbesondere Temperaturverhältnisse besteht ein weiterer zusätzlicher Vorteil einer derartigen Strahlpumpe in der Funktion als fraktionierendes Filter. Durch diese Zusatzfunktion werden etwa nur diejenigen Fluidfraktionen ausgeschieden, die bei den sich einstellenden thermodynamischen Zustand als Fluid oder als Feststoff vorliegen, während andere Stoffe, die etwa gasförmig oder als Fluid vorliegen, durchgelassen werden.

Auch für die letztgenannte Verwendung ist eine Ausbildung des porösen Materials als metallisches Material mit guter Wärmeleitung und insbesondere als Sintermetall gemäß Anspruch 16 vorteilhaft.

Weitere Einzelheiten, Merkmale und Vorteile der Erfindung ergeben sich aus der nachfolgenden Beschreibung von Ausführungsformen anhand der Zeichnung.

Es zeigt
Fig. 1 ein Schaltbild einer erfindungsgemäßen Kältemaschine bzw. Wärmepumpe,
Fig. 2 gemäß Linie II-II in Fig. 3 einen Längsschnitt durch eine Strahlpumpe in einer ersten Ausführungsform, wie sie bei einer Kältemaschine gemäß Fig. 1 verwendbar ist,
Fig. 3 gemäß Linie III-III in Fig. 2 einen Querschnitt durch die Strahlpumpe gemäß Fig. 2,
Fig. 4 einen Fig. 2 entsprechenden Längsschnitt durch eine andere Ausführungsform einer erfindungsgemäßen Strahlpumpe,
Fig. 5 die Einzelheit gemäß Kreis V in Fig. 4 in vergrößerter Darstellung, jedoch in abgewandelter Ausführungsform,
Fig. 6 einen Fig. 2 bzw. Fig. 4 entsprechenden Längsschnitt durch eine - weitere Ausführungsform einer erfindungsgemäßen Strahlpumpe,
Fig. 7 gemäß Linie I-I in Fig. 6 einen Querschnitt durch die Strahlpumpe gemäß Fig. 6,
Fig. 8 eine schaltbildliche Darstellung einer anderen Ausführungsform der erfindungsgemäßen Kältemaschine mit innerem Wärmetausch,
Fig. 9 eine schaltbildliche Darstellung einer weiteren Ausführungsform der erfindungsgemäßen Kältemaschine, bei der das zu kühlende Medium in direktem Wärmekontakt mit dem porösen Material steht,
Fig. 10 eine schaltbildliche Darstellung einer wiederum anderen Ausführungsform der erfindungsgemäßen Kältemaschine im Umlaufkühlverfahren,
Fig. 11 eine schaltbildliche Darstellung einer weiteren Ausführungsform der erfindungsgemä-Ben Kältemaschine mit zwei Strahlpumpen in Serienschaltung,
Fig. 12 eine schaltbildliche Darstellung einer wiederum anderen Ausführungsform der erfindungsgemäßen Kältemaschine mit zwei Strahlpumpen in Kaskadenschaltung, und
Fig. 13 eine schaltbildliche Darstellung einer wiederum weiteren Ausführungsform der erfindungsgemäßen Kältemaschine mit zwei Strahlpumpen in Kaskadenschaltung sowie zwei Kühlkreisläufen in Serienschaltung.

Fig. 1 zeigt das grundlegende Schema eines Kältekreislaufes gemäß der vorliegenden Erfindung. Eine Strahlpumpe 1 mit dem integrierten Verdampfer 2 aus porösem Material wird durch Treibdampf aus dem Dampferzeuger 4 angetrieben. Der in der Strahlpumpe erzeugte Mischdampf wird im Kondensator 3 kondensiert und ein Teil dieses Kondensats wird wieder dem Verdampfer 2 zugeführt. Der andere Teil dieses Kondensats wird über die Flüssigkeitspumpe 5 wieder in den Treibmittelerzeuger 4 befördert. Die Antriebsenergie Oex wird dem Dampferzeuger 4 zugeführt, die Kondensationswärme wird dem Kondensator 3 entzogen und die zur Verdampfung des Kältemittels notwendige Wärme 0₀ wird dem Verdampfer 2 zugeführt. Das flüssige Kältemittel dringt in den Verdampfer 2 aus porösem Material ein und geht an der großen inneren Oberfläche des porösen Materials in den gasförmigen Zustand über. Gleichzeitig wird dabei das flüssige Kältemitel von dem Kondensatordruck Pₑ auf dem im Saugraum der Strahlpumpe herrschenden Druck Pₒ gedrosselt. Die zur Verdampfung des Kältemittels notwendige Wärme Qₒ kann dabei sowohl durch Wärmeleitung in das poröse Material eingebracht werden als auch in einer speziellen Ausführungsform dem flüssigen Kältemittel unmittelbar entzogen werden.

Hierbei ist zu beachten, daß die im Kapillarverdampfer erreichbare Temperatur erheblich unter der Temperatur liegen kann, die sich aus dem im Saugrahmen der Strahlpumpe herrschenden Druck Pₒ ergibt. Dieser Effekt der Druckabsenkung in Kapillarsystemen wurde bereits im Zusammenhang mit Absorptionsprozessen festgestellt. Siehe hierzu Handbuch der Kältetechnik von Rudolf Planck, Band 7, Absorptions-Kältemaschinen von Dr. Ing. Wilhelm Niebergall, Seite 246, Springer-Verlag 1959. Wird daher der Wärmetausch auf der Kälteseite der Kältemaschine über das Sintermetall durchgeführt, so lassen sich diese tiefen Temperaturen technisch nutzen. Das verwendete Kältemittel wird damit erheblich unter die Temperatur abgekühlt, die sich aufgrund der Druckverhältnisse in der Saugkammer ergeben würden.

Ein weiterer Effekt, der die Temperatur im Kapillarsystem nach unten verschiebt, ist vermutlich ein Joule/Thomson-Effekt beim Austritt des verdampften Gases aus dem Kapillarsystem sowie vermutlich auch ein Venturi-Effekt in den Kapillaren durch das im 90° Winkel zum Kapillaraustritt schnell strömende Sauggas.

In Versuchen mit dem Kältemittel R113 wurde bei einem Druck von 0,462 bar in der Saugkammer eine Oberflächentemperatur des Sintermetallverdampfers von 12,5°C gemessen. Diese Temperatur liegt etwa 10 K unterhalb der zu dem obigen Druck gehörenden Verdampfungstemperatur in freier Umgebung. Anders ausgedrückt bedeutet dies, daß mit einer herkömmlichen Strahlpumpe ein um 0,17 bar tieferer Saugdruck erreicht werden müßte.

Fig. 2 zeigt einen Längsschnitt einer Ausführungsform der Strahlpumpe 1. Über eine Treibmitteldüse 11 wird Treibmittel, beispielsweise Dampf, eingeführt und in einer Mischdüse 12 aufgefangen. Zwischen der Treibdüse 11 und der Mischdüse 12 ist ein Saugraum 13 angeordnet. Durch den Treibmittelstrahl wird im Saugraum 13 in der bekannten Weise ein Unterdruck Pₒ erzeugt.

Über Leitungen 14 und 15 wird Kondensat einem Vorlageraum 16 bzw. 17 zugeführt, und von dort im radial äußeren Bereich einer Wandanordnung 18 zugeleitet.

Wie insbesondere auch aus Fig. 3 ersichtlich ist, ist die Wandanordnung 18 an ihrer Außenseite eng von einer metallischen Ummantelung 19 umgeben, die mit Lamellen 20 in die Wandanordnung 18 hineinragt sowie mit Lamellen 21 in die umgebende Atmosphäre ragt. Die Lamellen 20 und 21 dienen als Wärmetauschflächen.

Zur Zuführung des Kondensats zur Wandanordnung 18 in deren radial äußerem Bereich sind Kanäle 22 zwischen der Ummantelung 19 und dem Außenbereich der Wandanordnung 18 vorgesehen, die durch entsprechende Formgebung oder Ausnehmung sowohl an der Innenseite der Ummantelung 19 als auch am Außenumfang der Wandanordnung 18 ausgebildet sind. Selbstverständlich kann stattdessen eine Ausbildung der Kanäle 22 alleine im Bereich der Ummantelung 19 oder der Wandanordnung 18 erfolgen, wobei auch Durchbrüche im Bereich der Wandanordnung 18 in deren oberflächenseitigen Bereich möglich sind.

Die Wandanordnung 18 besteht aus porösem Material, im Beispielsfalle Sintermetall, und ist zumindest in ihren oberflächenseitigen Schichten für das flüssige Kondensat durchlässig. Bei Zuführung von Kondensat durch die Leitungen 14 und 15 über die Vodageräume 16 und 17 gelangt dieses somit in die Kanäle 22, die in einer Mehrzahl am Umfang der Wandanordnung 18 verteilt angeordnet sind, und dringt von dort im wesentlichen gleichmäßig verteilt in das Sintermetall der Wandanordnung 18 ein. Die Wandanordnung 18 dient dabei als Drossel für die Strömung des Kondensats, so daß im Bereich der Dicke der Wandanordnung 18 ein Druckabfall auftritt, wobei der Druck im Bereich der stromabseitigen Oberfläche 23 der Wandanordnung 18 den Saugdruck _{Po} erreicht. In der einleitend im einzelnen erläuterten Weise tritt dabei zwangsläufig eine Verdampfung des Kondensats auf, welches als Dampf die Oberfläche 23 verläßt und dem Treibmittelstrahl zugeführt wird.

Die für die Verdampfung erforderliche Wärmeenergie wird durch Wärmeleitung über die Lamellen 21, die Ummantelung 19 und die Lamellen 20 in das poröse Material eingebracht. Hierbei wird der Umgebung der Lamellen 21 Wärme entzogen. Dieser Wärmeentzug ergibt die gewünschte Kälteleistung.

Wie insbesondere aus Fig. 3 ersichtlich ist, ist die Wandanordnung als langgestrecktes Teil mit gleichem Querschnitt, nämlich äußeren Lamellen 21 und inneren Lamellen 20, ausgebildet. Daher kann die Ummantelung zweckmäßig als abgelängtes Strangpreßteil zur Verfügung gestellt werden.

In Fig. 4 ist eine mit 24 bezeichnete andere Ausführungsform einer Strahlpumpe für eine erfindungsgemäße Kältemaschine veranschaulicht. Die Strahlpumpe 24 weist wiederum eine Treibdüse 11a, einen Saugraum 13a mit dem Druck pₒ und eine Mischdüse 12a auf. Weiterhin ist eine Wandanordnung 18a aus porösem Material vorgesehen. Im Unterschied zur Ausführungsform gemäß Fig. 2 und 3 ist jedoch nicht eng anliegend am Außenumfang der Wandanordnung 18a eine Ummantelung zur Wärmeleitung vorgesehen, sondern die Wandanordnung 18a ist durch eine ringförmige Vorkammer 25 umgeben und flüssigkeitsdicht gegenüber der Umgebung abgeschlossen. Über eine Leitung 14a wird Kondensat in die Vorkammer 25 eingeführt und von dort auf den Außenumfang der Wandanordnung 18a aufgebracht. Auch bei dieser Ausführungsform tritt das Kondensat in den für Kondensat durchlässigen Oberflächenbereich der Wandanordnung 18a ein, verdampft dort, tritt als Dampf an der stromab liegenden Oberfläche 23a aus und wird dem Treibmittelstrahl zugeführt.

Während jedoch bei der Ausführungsform gemäß Fig. 2 und 3 die zur Verdampfung erforderliche Wärme durch Wärmeleitung aus der Umgebung entzogen und der Wandanordnung 18 zugeführt wird, erfolgt im Falle der Ausführungsform gemäß Fig. 4 die Wärmezufuhr über ein Wärmeträgermittel in einer Leitung 26, die im Bereich der Wandanordnung 18a als gut leitende, also metallische Rohrschlange 27 vorliegt und den Außenumfang der Wandanordnung 18a eng umgibt. Insbesondere im Falle einer Verwendung von Metall für die Wandanordnung 18a erfolgt im Bereich der Wandanordnung 18a ein schneller Temperaturausgleich, so daß die zur Verdampfung im Inneren der Wandanordnung 18a entzogene Wärme zu einer starken Abkühlung auch des Außenumfangs der Wandanordnung 18a führt. Dadurch wird dem Wärmeträgermittel in der Rohrschlange 27 durch Wärmeleitung Wärme entzogen, so daß eine entsprechende Abkühlung des Wärmeträgermittels 7 erfolgt, und dieses an anderer Stelle zu Kühlzwecken Wärme aufnehmen kann. Die Wärmequelle für die Verdampfung stellt somit das in der Leitung 26 strömende Wärmeträgermittel dar, welches das Kühlmedium ist.

Wie aus Fig. 5 ersichtlich ist, die die Einzelheit aus Kreis V in Fig. 4 in vergrößerter Darstellung, jedoch bei einer abgewandelten Ausführungsform veranschaulicht, kann eine Wandanordnung 18b auch aus einer Mehrzahl von Einzelwänden, im Beispielsfalle zwei Wänden 28 und 28a bestehen. Zwischen beiden Wänden 28 und 28a sowie an deren Außenseiten kann Wärmeübertragung auf eine Rohrschlange 29 erfolgen, die in mehreren Lagen oder Ebenen 29a, 29b und 29c angeordnet ist. Die in Fig. 5 durch Pfeile veranschaulichte Durchströmungsrichtung des Kondensats bzw. des verdampfenden Kondensats veranschaulicht, daß zunächst die in Strömungsrichtung vorderste Ebene 29a der Rohrschlange in Kontakt mit dem Kondensat kommt, und dieses bereits in gewissem Umfange vorverdampfen kann. Zur Erzielung einer solchen Rohrverdampfung kann auch im Abstand vor der Wandanordnung 18b eine weitere Ebene 29d der Rohrschlange angeordnet sein, die lediglich dazu dient, das Kondensat vorzuwärmen bzw. vorzuverdampfen. Die eigentliche Verdampfung erfolgt dann in der ersten Wand 28 der Wandanordnung 18b in der bereits erläuterten Weise, wobei ein großer Teil des Kondensats in Dampfform übergehen möge. Es erfolgt sodann ein weiterer Wärmetausch auch zwischen dem verdampfenden Kondensat und der zweiten Lage oder Ebene 29b der Rohrschlange 29 und sodann der Eintritt in die zweite Wand 28a, in der Im Beispielsfalle die vollständige Verdampfung erfolgen möge. Soweit die Verdampfung im Bereich der Wand 28 bereits so weit fortgeschritten ist, daß das Kondensat bzw. der Kondensatdampf beim Eintritt in die zweite Wand 28a eine sehr geringe Feuchtigkeit, etwa unter 70 % aufweist, kann im Bereich der Ebene 29b zusätzliches Kondensat zur Nachfeuchtung zugeführt werden. Im Beispielsfalle einer vollständigen Verdampfung liegt dann jedenfalls an der stromab liegenden Oberfläche 23b Sattdampf vor, der, ebenso wie die benachbarte Fläche der Wand 28a, in Wärmetausch mit der letzten Ebene 29c der Rohrschlange 29 tritt, so daß dem darin strömenden Wärmeträgermittel nochmals Wärme, diesmal bei den niedrigsten auftretenden Temperaturen, entzogen wird. Zur Erzielung eines exergetisch günstigen Gegenstromwärmetausches durchströmt das Wärmeträgermittel zunächst die Ebene 29d, die im Bereich mit der höchsten Temperatur liegt, und tritt im Bereich der Ebene 29c, die im Bereich der niedrigsten Temperatur liegt, aus, so daß stets minimale Temperaturdifferenzen vorliegen. Die Fig. 6 bis 11 zeigen in schaltbildlicher Darstellung unterschiedliche Schaltungen für eine erfindungsgemäße Kältemaschine, wobei stets Strahlpumpen der prinzipiellen Bauart gemäß Fig. 4 (mit Vorkammer 25 und Wärmetausch) über ein Wärmeträgermittel eingesetzt sind, soweit dies nicht ausdrücklich anders vermerkt ist. Weiterhin ist zur Verbesserung der Übersichtlichkeit in den Schaubildem eingetragen, in welcher Phase das dortige Medium vorliegt, wobei (1) die flüssige Phase und (v) die gasförmige Phase bezeichnen. Weiterhin sind in den Schaubildern in der üblichen Weise die Drücke p und Wärmeströme Q bzw. Energie mit den üblichen Indizes eingetragen, so daß die Schaltbilder weitgehend aus sich selbst heraus verständlich sind und im folgenden daher nur auf besonders zu erläuternde Gesichtspunkte eingegangen wird.

In Fig. 6 und 7 ist eine mit 50 bezeichnete weitere Ausführungsform einer Strahlpumpe für eine erfindungsgemäße Kältemaschine bzw. Wärmepumpe dargestellt. Fig. 6 zeigt einen Längsschnitt dieser Ausführungsform der Strahlpumpe 50 und Fig. 7 einen Schnitt senkrecht zur der in Fig. 6 mit I-I bezeichneten Ebene. Im Gegensatz zu den Ausführungsformen der Strahlpumpe gemäß den Fig. 2 und 4 besteht die Strahlpumpe 50 aus einer Mehrzahl in Serie geschalteter Strahlpumpenstufen. Vier hintereinander angeordnete Düsen 51, 52, 53, 54 bilden jeweils paarweise die Strahlpumpenstufen I, II und 111. Die einzelnen Strahlpumpenstufen sind durch zwei Begrenzungswände 55 gasdicht voneinander abgetrennt. Zwischen jeweils zwei Düsen sind Saugräume 56, 57 und 58 der jeweiligen Strahlpumpenstufen angeordnet. Die Saugräume 56, 57 und 58 sind jeweils von Wandanordnungen 39, 40 und 41 aus porösem Material umgeben, die von einer die gesamte Strahlpumpe umhüllenden gut wärmeleitenden Ummantelung 42 umschlossen sind. Über beispielsweise vier Kondensatzuführungen 43, 44, 45 und 46, die in Ausnehmungen der Wandanordnungen 39, 40, 41 und/oder der Ummantelung 42 angeordnet sind wird flüssiges Kältemittel zugeführt und gelangt durch Öffnungen 47 in den Kondensatzuführungen in die Wandanordnungen 39, 40 und 41 der jeweiligen Strahlpumpenstufen.

Um das Kondensat gleichmäßig zu verteilen, ließe sich die Kondensatzuführung beispielsweise auch derart gestalten, daß in den einzelnen Strahlpumpenstufen die jeweiligen Wandanordnung 39, 40, 41 ringförmig umschließende Leitungen an die Kondensatzuführungen 43, 44, 45 und 46 angeschlossen werden. Eine weitere Möglichkeit bestünde darin, die Kondensatzuführung spiralförmig um die Wandanordnungen der einzelnen Strahlpumpenstufen zu führen.

An den Stellen, an denen die Kondensatzuführungen 43, 44, 45 und 46 die Begrenzungswände 55 durchsetzen, ist in Flußrichtung des Kondensats jeweils eine Rückschlagklappe 48 angeordnet. Die zur Verdampfung des Kondensats notwendige Wärme wird über die gut wärmeleitende Ummantelung 42 unmittelbar aus der Umgebung zugeführt. In vorteilhafter Weise ließe sich die Ummantelung 42, wie bei der Ausführungsform nach Fig. 2 und 3, auch mit Lamellen versehen.

In nicht näher dargestellter Weise ließe sich jedoch auch die Ummantelung 42 als Doppelmantel ausführen durch den ein Wärmeträgermittel geführt wird, mittels dem die zur Verdampfung des Kondensats notwendige Wärme zugeführt bzw. die Kälteleistung abgeführt wird. Auch wäre es möglich die Ummantelung 42 mit einer Rohrschlange zu umwickeln, in der ein Wärmeträgermittel zirkuliert.

Wird nun der ersten Düse 51 Treibdampf mit dem Druck Pₑₓ zugeführt, wird in der Strahlpumpenstufe I ein Unterdruck Pₒ₁ erzeugt, so daß das der Wandanordnung 39 zugeführte Kondensat verdampft und sich mit dem Treibdampf aus der Düse 51 in der zweiten Düse 52 vermischt. Der dabei entstehende Mischdampf in Düse 52 dient als Treibdampf für die zweite Strahlpumpenstufe II, in deren Saugraum 57 wiederum Kondensat aus der Wandanordnung 40 bei einem etwas höheren Druck Pₒ₂ verdampft. Der sich dabei in der dritten Düse 53 bildende Mischdampf dient wiederum als Treibdampf für die dritte Strahlpumpenstufe 111, in der bei einem im Vergleich zu dem Druck Pₒ₂ erhöhten Druck Pₒ₃ Kondensat aus der Wandanordnung 41 verdampft wird, so daß schließlich am Austritt der vierten Düse 54 Mischdampf mit dem Kondensatordruck Pₑ vorliegt. Die Anordnung von vier Düsen ist natürlich nur beispielhaft.

Entsprechend den sich erhöhenden Saugdrücken Pₒ₁, P₀₂ und Pₒ₃ erhöht sich auch die Verdampfungstemperatur des Kondensats in den jeweiligen Strahlpumpenstufen. Wird die Kälteleistung durch ein Wärmeträgermittel abgeführt, so wird dieses vorteilhafterweise im Gegenstrom von der dritten zur ersten Strahlpumpenstufe geführt. Weist das zugeführte Wärmeträgermittel eine Temperatur auf, die unter den Verdampfungstemperaturen in den Strahlpumpenstufen II und III liegt bzw. sinkt die Temperatur der gut wärmeleitenden Ummantelung 42 unter diese Temperaturen, so schließen sich aufgrund der damit in der Strahlpumpe erzielbaren Druckverhältnisse die Rückschlagklappen 48, so daß den Strahlpumpenstufen II und III kein Kondensat mehr zugeführt wird. Auf diese Weise regelt sich eine mit einer derartigen Strahlpumpe ausgerüstete erfindungsgemäße Kältemaschine bzw. Wärmepumpe automatisch gemäß den Gegebenheiten auf der Verdampferseite. In der jeweils ersten Strahlpumpenstufe wird der niedrigste Saugdampfdruck, aber auch der niedrigste Wärmestrom erreicht, mit fortschreitender Düsenzahl bzw. von Strahlpumpenstufe zu Strahlpumpenstufe steigen Verdampfungsdruck und damit die Verdampfungstemperatur in den porösen Wandanordnungen 39, 40, 41 sowie Massen- und Wärmestrom in der jeweiligen Strahlpumpenstufe.

Durch Berechnung der Düseneintrittsdurchmesser dₑ, der Düsenaustrittsdurchmesser dₐ, der Düsenlängen 1 sowie der Düsenabstände a aus den thermodynamischen Kenndaten des gewünschten Auslegebereiches und des verwendeten Kältemittels läßt sich das Verhältnis von Saugdampf- zu Treibdampfmenge optimieren. Auch läßt sich in vorteilhafter Weise die Düsengeometrie an die Drosselwirkung der Wandanordnungen 39, 40 und 41 anpassen. Auf diese Weise ergibt sich eine wesentliche Verbesserung des Teillastverhaltens der erfindungsgemäßen Kältemaschine bzw. Wärmepumpe.

Bezieht man den Temperatur- bzw. Druckgewinn aufgrund der Verdampfungstemperaturabsenkung in den Kapillaren des Sintermetallverdampfers auf eine Optimierung des Verhältnises von Sauggas zu Treibgas, so ergibt sich aufgrund des verbesserten Wirkungsrades bei Multijektoren, ein um etwa 25 % reduzierter Treibgasbedarf. Die Kombination des integrierten Sintermetallverdampfers und des Multiejektors ermöglicht somit eine Dampfstrahlpumpe, die bezogen auf den Endbetriebspunkt eine etwa 25 %ige Betriebskostenersparnis erbringt und in einem weiten Temperaturbereich eine selbsttätige Regelung mit sich zum oberen Ende des Auslegungsbereiches hin ständig verbessernden Verhältnis von Sauggas zu Treibgas aufweist. Folglich erhöht sich die Wirtschaftlichkeit einer mit einem derartigen Multijektor ausgerüsteten Kältemaschine bzw. Wärmepumpe erheblich.

Selbstverständlich können die Wandanordnungen 39 bis 41 auch entsprechend der in Fig. 5 gezeigten Ausführungsform ausgebildet werden. Auch sind alle bei der Erläuterung der Ausführungsformen gemäß Fig. 4 weiter genannten Möglichkeiten der Führung des Wärmeträgermittels bei der Ausführungsform gemäß Fig. 6 möglich.

Die Ausführungsform gemäß Fig. 8 unterscheidet sich von derjenigen gemäß Fig. 1 im wesentlichen dadurch, daß die Kondensatleitung 6 nicht wie die Kondensatleitung 14a das Kondensat in der Vorkammer 25 freisetzt, sondem vielmehr das Kondensat zunächst im Sinne des Wärmeträgermittels in Leitung 26 in berührungsfreiem Wärmetausch mit dem Verdampfer geführt wird und dabei eine Vorkühlung erfährt. Uber eine Leitung 6a wird das so vorgekühlte, noch flüssige Kondensat einem in Direktverdampfung arbeitenden extemen Verdampfer 30 zugeführt, in dem Wärme zugeführt und das Kondensat verdampft wird, wobei die hierfür erforderliche Wärmemenge der Nutzleistung der Kältemaschine entspricht. Über eine Leitung 6b wird das dampfförmige Kältemittel sodann der Vorkammer 25 zugeführt und ähnlich wie im Falle der Kondensatleitung 14a in Fig. 4 in der Vorkammer 25 freigesetzt. Für die Funktionsweise der Strahlpumpe 24 ist es unerheblich, ob die Kondensatleitung 14a_ in der Vorkammer 25 flüssiges Kondensat oder bereits dampfförmiges Kältemittel freisetzt.

Bei der Ausführungsform gemäß Fig. 9 entfällt ein innerer Wärmetausch, wie er im Zusammenhang mit Fig. 8 veranschaulicht und erläutert ist, vielmehr wird das hinter dem Kondensator 3 abgezweigte flüssige Kondensat über die Kondensatleitung 14a, wie im Zusammenhang mit Fig. 4 erläutert ist, in der Vorkammer 25 freigesetzt und im _{'}Verdampfer 2 verdampft. Die Verdampfungswärme wird der Rohrschlange 27 bzw. dem darin strömenden flüssigen Wärmeträgermittel entzogen, welches diese Wärme in einem externen Wärmetauscher 31 aufnimmt, an dem die Nutzleistung der Kältemaschine zur Verfügung steht.

Bei der Ausführungsform gemäß Fig. 10 wird, wie im Zusammenhang mit Fig. 4 erläutert ist, über die Kondensatleitung 14a flüssiges Kondensat in die Vorkammer 25 eingeführt und dem Verdampfer 2 zugeführt. Der Verdampfer 2 bzw. die Wandanordnung 18a mögen im Beispielsfalle keine wesentlichen Wärmemengen durch Wärmeleitung oder auf sonstige Weise aufnehmen können. In diesem Falle steht die für die Verdampfung erforderliche Wärmeenergie lediglich in Form des Energieinhalts des Kondensats zur Verfügung. Dadurch wird dem Kondensat bei beginnender Verdampfung Wärme entzogen, wobei die innere Oberfläche des porösen Materials ähnlich einem Rieselverdampfer wirkt. Das in die dampfförmige Phase übergegangene Kondensat gelangt in der erläuterten Weise in den Treibmittelstrom, während nicht verdampftes, gekühltes Kondensat zurückbleibt. Dieses wird über eine Flüssigkeitsableitung 32 aus dem Bereich der Vorkammer 25 bzw. des Verdampfers 2 abgezogen und über einen Wärmetauscher 33 wieder dem Kreislauf zugeführt, wie dies aus Fig. 10 ersichtlich ist. Am Wärmetauscher 33 steht die Nutzleistung der Kältemaschine zur Verfügung. Das im Wärmetauscher 33 erwärmte Kondensat wird wieder der Vorkammer 25 zugeführt. Es erfolgt somit die Kühlung im Umlaufverfahren.

Bei den Schaltbildem gemäß Fig. 11 bis 13 sind Kältemaschinen verwirklicht, bei denen eine Mehrzahl von im Beispielsfalle zwei Strahlpumpen hintereinandergeschaltet sind. Bei sämtlichen Verdampfern der Strahlpumpen ist dabei jeweils eine kälteseitige Schaltung mit innerem Wärmetausch dargestellt. Stattdessen kann selbstverständlich auch jede andere Variante des Wärmetauschs etwa gemäß den Fig. 9 oder 10 entsprechend verwirklicht werden.

Bei der Ausführungsform gemäß Fig. 11 ist eine erste Strahlpumpe 24 mit Treibdüse 11 a, Saugraum 13a und Mischdüse 12a vorgesehen, wobei der Ausgang der Mischdüse 12a an die Treibdüse 11 a der nachgeschalteten Strahlpumpe 24 angeschlossen ist. Der Mischdampf der vorgeschalteten Strahlpumpe dient somit als Treibmittel für die nachgeschaltete Strahlpumpe 24. Dadurch kann in der nachgeschalteten Strahlpumpe 24 der Druck am Ausgang der Mischdüse der ersten Strahlpumpe 24 erneut entsprechend, wenn auch unter Nutzung eines niedrigeren Impulses, genutzt werden, so daß der Saugdruck _{Po1} der vorgeschalteten Strahlpumpe 24 niedriger liegt als der Saugdruck pₐ₂ der nachgeschalteten Strahlpumpe 24.

In beiden Fällen erfolgt entsprechend der Schaltung gemäß Fig. 8 die Kühlung eines Wärmeträgermittels. Das Wärmeträgermittel strömt in einer der Leitungen 6 gemäß Fig. 8 entsprechenden Leitung 6c in den Bereich des Verdampfers 2 der nachgeschalteten Strahlpumpe 24, durchströmt in einer Rohrschlange 27, wird jedoch an deren Ausgang nicht zum Wärmetauscher 30, sondern weiter zu einer entsprechenden Rohrschlange 27 des Verdampfers 2 der vorgeschalteten Strahlpumpe 24 geführt und dort mit geringerer Temperatur als im Bereich der nachgeschalteten Strahlpumpe 24 erneut beaufschlagt, so daß Wärme entzogen wird. Auf diese Weise ist ein Wärmetausch im Gegenstrom verwirklicht. Selbstverständlich kann im Bereich beider Verdampfer 2 der beiden Strahlpumpen 24 jeweils nochmals ein Wärmetausch im Gegenstrom erfolgen, wie dies im Zusammenhang mit Fig. 5 näher erläutert ist.

Aus dem Verdampfer 2 der vorgeschalteten Strahlpumpe 24 gelangt das flüssige Wärmeträgermittel in der Leitung 6c schließlich in den Wärmetauscher 30, wo eine Direktverdampfung erfolgt. Das dampfförmige Wärmeträgermittel wird über eine Leitung 6d, die verzweigt ist, über eine Rückschlagklappe 34 den Vorkammern 25 der beiden Strahlpumpen 24 zugeführt. Dabei erfolgt die vollständige Verdampfung zur Bildung von Sattdampf aus dem in der Leitung 6a (bzw. in Fig. 8 und des weiteren 6b) herangeführten oder zumindest im Bereich der Rohrschlange 27 erzeugten Naßdampf. Bei Bedarf kann durch Zuführung von Kondensat weiter nachgefeuchtet und damit die durch Verdampfung entzogene Energie weiter erhöht werden, wie dies im Zusammenhang mit Fig. 5 näher erläutert ist.

Bei Bedarf kann ein zweiter externer Verdampfer 30 in der aus Fig. 11 gestrichelt ersichtlichen Weise angeschlossen werden, wobei die Anordnung so getroffen sein kann, daß jeder Verdampfer 30 einer der Strahlpumpen 24 zugeordnet ist, so daß also im Bereich der Rückschlagklappe 34 normalerweise keine Strömung vorliegt.

Im Falle zweier Verdampfer 30, die jeweils mit einer Strahlpumpe 24 zusammenarbeiten, arbeitet jeder der Verdampfer im Leistungsbereich der zugehörigen Strahlpumpe 24. Ist nur ein Verdampfer 30 an beide Strahlpumpen 24 in der weiter oben erläuterten Weise angeschlossen, so kann dieser im gesamten Bereich _{Po1} und pₒ₂ geregelt werden, und zwar unter Beibehaltung des optimalen Wirkungsgrades des Treibstrahlimpulses.

Während bei der Ausführungsform gemäß Fig. 11 die Schaltung der Strahlpumpe 24 nach Art einer Serienschaltung erfolgte, ist bei den Ausführungsformen gemäß Fig. 12 und 13 eine Schaltung nach Art einer Kaskadenschaltung vorgesehen, bei der der Mischdampf aus der Mischdüse 12a der vorgeschalteten Strahlpumpe 24 der Saugseite der nachgeschalteten Strahlpumpe 24, also deren Vorkammer 25 zugeführt wird. Hierdurch wird im Prinzip erreicht, daß der jeweils am Ausgang der Mischdüse 12a vorliegende Mischdampfdruck in der Kaskadenschaltung von der vorgeschalteten Strahlpumpe 24 zur nachgeschalteten Strahlpumpe 24 ansteigt, so daß an der letzten Mischdüse 12a ein wesentlich höherer Druck vorliegt, als er mit einer nur einer Strahlpumpe 24 bei- gegebenem Saugdruck _{Po} und Treibdruck pₑₓ erzielbar wäre.

Da im Gegensatz zur Serienschaltung gemäß Fig. 11 hier jeweils Treibmittel an jeder Strahlpumpe 24 in das System eingeführt werden muß, kann der im Beispielsfalle als Treibmittel dienende Frischdampf Treibmittelerzeugern 4 unterschiedlichen Druckniveaus entnommen werden, wie dies in Fig. 12 gestrichelt ergänzend veranschaulicht ist. Dabei wird eine Verbindung zwischen dem ersten Treibmittelerzeuger 4 und der Treibdüse der ersten Strahlpumpe 24 durch ein schematisch veranschaulichtes Absperrorgan 35 abgeschlossen, wobei diese Leitung, die nur bei Betrieb beider Strahlpumpen 24 durch einen einzigen Treibmittelerzeuger 4 erforderlich ist, im Falle zweier Treibmittelerzeuger 4 natürlich auch gänzlich entfallen kann. Dabei wird die die letzte Stufe bildende Strahlpumpe 24 mit demjenigen Treibmittelerzeuger 4 verbunden, der den höchsten Treibmitteldruck erzeugt, um einen möglichst hohen Gegendruck an der zugehörigen Mischdüse 12a zu erzielen. Im Beispielsfalle möge dies der mit ausgezogenen Linien dargestellte Treibmittelerzeuger 4 sein. Der Heizmediumausgang des mit ausgezogenen Linien veranschaulichten Treibmittelerzeugers 4 kann wiederum mit dem Heizmediumeingang des gestrichelt dargestellten Treibmittelerzeugers 4 verbunden sein, so daß dieser auf niedrigerem Druck arbeitet und mit der vorgeschalteten Strahlpumpe 24 verbunden wird. Bezüglich der weiteren Ausbildung auf der Kälteseite ergeben sich keine Unterschiede zur Ausführungsform gemäß Fig. 9, so daß wegen weiterer Einzelheiten hierauf verwiesen werden kann.

Bei der Ausführungsform gemäß Fig. 13 ist ebenfalls die Kaskadenschaltung gemäß Fig. 12 im -- Prinzip eingesetzt, jedoch arbeiten beide Strahlpumpen mit unterschiedlichen Kältemitteln. Der ersten Strahlpumpe 24 ist ein isngesamt mit 36 bezeichneter Kühlkreis zugeordnet, der anstelle des üblichen Kondensators 3 einen weiter unten näher erläuterten Kondensator 37 aufweist, im übrigen jedoch gemäß der Ausführungsform nach Fig. 8 arbeitet. Der nachgeschalteten Strahlpumpe 24 ist ein Kühlkreislauf 38 zugeordnet, der im Prinzip der Ausführungsform gemäß Fig. 9 entspricht, wobei jeweils anstelle der Ausführungsform gemäß den Fig. 8 und 9 auch ein Umlaufverfahren gemäß Fig. 10 eingesetzt werden kann.

Die Besonderheit dieser Ausführungsform liegt darin, daß der Kondensator 37 im Wärmetausch mit dem Verdampfer 2 der nachgeschalteten Strahlpumpe 24 liegt, also die Kondensationswärme an den nachgeschalteten Verdampfer 2 abgibt. Hierzu müssen die in den Kühlkreisläufen 36 und 38 befindlichen Kältemittel unterschiedlich gewählt sein, und zwar derart, daß das Kältemittel des der vorgeschalteten Strahlpumpe 24 zugeordneten Kühlkreises 36 bei dem am Ausgang der vorgeschalteten Strahlpumpe 24 herrschenden Druck eine Kondensationstemperatur besitzt, die etwa gleich oder höher ist als die Verdampfungstemperatur des Kältemittels im Kühlkreis 38 der nachgeschalteten Strahlpumpe 24 bei deren Saugdruck pₒ, so daß die zur Verdampfung des Kältemittels im Kreislauf 38 erforderliche Wärme aus der Kondensation des Kältemittels aus dem Kreislauf 36 im Bereich des Kondensators 37 gewonnen werden kann.

Die Strahlpumpe 24 gemäß Fig. 4 mit nach Art einer Hülse konzentrisch die Mittelachse umgebender Wandanordnung 18a aus Sintermetall eignet sich nicht nur hervorragend zur Verwendung in sämtlichen dargestellten Schaltungen für Kältemaschinen bzw. Wärmepumpen, sondern besitzt darüberhinaus auch eigene Bedeutung ; so kann beispielsweise durch das Sintermetall hindurch anstelle eines Kältemittels auch ein anderes Medium angesaugt und die Filterwirkung des Sintermetalls oder einer sonstigen porösen Wand dazu genutzt werden, Stoffe aus diesem Medium auszufiltem, wie dies einleitend näher erläutert ist.

Ein besonderer Vorteil der erfindungsgemäßen Kältemaschine bzw. Wärmepumpe besteht darin, daß sich aufgrund der Integration des Verdampfers bzw. durch die Integration von mehreren Strahlpumpenstufen in eine Strahlpumpe eine sehr kompakte Bauform ergibt. Darüberhinaus vereinfacht sich auch die Wartung, da außer einer Flüssigkeitspumpe und Rückschlagklappen keine beweglichen Teile benötigt werden.

## Patentansprüche

1. Kältemaschine bzw. Wärmepumpe, mit einem Verdichter in Form einer Strahlpumpe (1 ; 24; 50) mit einer Düsenanordnung (11, 12; 11a, 12a ; 51, 52, 53, 54) und mit einem Saugraum (13 ; 13a ; 56, 57, 58),
einem der Strahlpumpe nachgeschalteten Kondensator (3; 37), einem mit der Strahlpumpe verbundenen Ver-
dampfer (2), in dem niedrig gespannter Saugdampf zur Ansaugung durch das Treibmittel in den Saugraum (13 ; 13a ; 56, 57, 58) der Strahlpumpe (1 ; 24 ; 50) erzeugbar ist, und
einer vor dem Saugraum (13 ; 13a ; 56, 57, 58) der Strahlpumpe angeordneten Drosseleinrichtung für das Kondensat, in Form einer Wandanordnung (18 ; 18a; 39, 40, 41) aus porösem Material, deren stromab liegende Oberfläche (23 ; 23a) zumindest einen Teil der Umgrenzung des Saugraumes (13; 13a, 56, 57, 58) der Strahlpumpe (1 ; 24; 50) bildet, deren seitliche Ränder flüssigkeitsdicht abgeschlossen sind, und bei der zumindest die stromauf liegenden Oberflächenschichten der in Strömungsrichtung des Kondensats ersten (28) oder einzigen Wand der Wandanordnung (18; 18a; 18b; 39, 40, 41) für Kondensat durchlässig ausgebildet sind, dadurch gekennzeichnet,
daß die Wandanordnung (18 ; 18a ; 39, 40, 41) den Verdampfer bildet, so daß der Verdampfer (2) zugleich zumindest als Teil der Drosseleinrichtung ausgebildet ist,
daß die Wandanordnung (18 ; 18a; 39,40, 41) aus porösem Material aus metallischem Material wie insbesondere Sintermetall besteht, daß die Wandanordnung (18 ; 18a; 18b; 39, 40, 41) den Saugraum (13; 13a; 56, 57, 58) der Strahlpumpe (1 ; 24 ; 50) und wenigstens teilweise die Düsenanordnung (11, 12; 11 a, 12a; 51, 52, 53, 54) umfangsmäßig umschließt, insbesondere konzentrisch zur Mittelachse der Strahlpumpe (1 ; 24 ; 50) angeordnet ist, und
daß die Wandanordnung (18; 18a; 18b; 39, 40, 41) aus porösem Material wärmeleitend mit einer Wärmequelle verbunden ist, die Wärmeenergie auf einem Temperatumiveau liefert, das oberhalb der Verdampfungstemperatur des Kondensats bei dem an der stromab liegenden Oberfläche (23 ; 23a ; 23b) der Wandanordnung (18 ; 18b ; 39, 40, 41) herrschenden Druck liegt.

2. Kältemaschine nach Anspruch 1, dadurch gekennzeichnet, daß die Wärmequelle durch ein die Strahlpumpe (1 ; 50) umgebendes Medium wie Luft oder Wasser gebildet ist, und daß als wärmeleitende Verbindung eine eng anliegende metallische Ummantelung (19; 42) der Wandanordnung (18 ; 39, 40, 41) vorgesehen ist.

3. Kältemaschine nach Anspruch 2, dadurch gekennzeichnet, daß die Ummantelung (19 ; 42) mit äußeren, in das Medium ragenden und/oder inneren, in die Wandanordnung (18; 39, 40, 41) ragenden Lamellen (21 bzw. 20) versehen ist.

4. Kältemaschine nach Anspruch 3, dadurch gekennzeichnet, daß die Lamellen (20, 21) der Ummantelung (19 ; 42) in deren Längsrichtung verlaufen, und die Ummantelung (19 ; 42) als abgelängtes Strangpreßteil mit an jeder Stelle gleichem Querschnitt ausgebildet ist.

5. Kältemaschine nach einem der Ansprüche 2 bis 4, dadurch gekennzeichnet, daß das Kondensat in Kanälen (22 ; 43, 44, 45, 46) im Material der Ummantelung (19; 42) und/oder im Material der Wandanordnung (18; 39, 40, 41) innerhalb deren für Kondensat durchlässigen Oberflächenschichten geführt ist.

6. Kältemaschine nach einem der Ansprüche 1 bis 5, dadurch gekennzeichnet, daß die Wärmequelle durch ein Wärmeträgermittel gebildet ist, das in einer Leitung (6 ; 6c ; 26) geführt ist, daß als wärmeleitende Verbindung die Wand der als metallische Rohrschlange (27 ; 27a) ausgebildeten Leitung vorgesehen ist, die mit der Wandanordnung (18a; 18b) in Berührung steht, und daß die Rohrschlange (27; 27a) in einer gegenüber der Umgebung abgeschlossenen Vorkammer (25) angeordnet ist.

7. Kältemaschine nach Anspruch 6, dadurch gekennzeichnet, daß die Rohrschlange (27a) in einer Mehrzahl von Ebenen (29a, 29b, 29c) an einzelnen Wänden (28, 28a) der Wandanordnung (18b) angeordnet und von den stromauf liegenden Ebenen (29a, 29b) in Richtung auf die stromab liegenden Ebenen (29b, 29c) von Wärmeträgermittel durchflossen ist.

8. Kältemaschine nach einem der Ansprüche 1 bis 7, dadurch gekennzeichnet, daß im Bereich der Wandanordnung (18a; 18b) eine Flüssigkeitsableitung (32) mündet, mittels der nicht verdampftes Kondensat über einen extemen Wärmetauscher (33) wieder in den Kreislauf zurückführbar ist.

9. Kältemaschine bzw. Wärmepumpe, nach einem der vorhergehenden Ansprüche, dadurch gekennzeichnet, daß die Strahlpumpe. (1 ; 24 ; 50) eine Mehrzahl N von hintereinander angeordneten Düsen (51, 52, 53, 54) aufweist, die N - 1 in Serie geschaltete Strahlpumpenstufen (I, 11, 111) bilden, wobei der Mischdampf aus einer vorgeschalteten Strahlpumpenstufe als Treibdampf für eine nachgeschaltete Stufe dient.

10. Kältemaschine nach Anspruch 9, dadurch gekennzeichnet, daß die austrittseitigen Düsenenden der Mehrzahl der Düsen (51, 52, 53, 54) einen divergierenden Strömungskanal aufweisen.

11. Kältemaschine nach einem der Ansprüche 1 bis 8, dadurch gekennzeichnet, daß eine Mehrzahl von Strahlpumpen (1 ; 24; 50) in der Weise hintereinandergeschaltet ist, daß der Mischdampf einer vorgeschalteten Strahlpumpe als Treibmittel der nachgeschalteten Strahlpumpe dient.

12. Kältemaschine nach einem der Ansprüche 1 bis 8, dadurch gekennzeichnet, daß eine Mehrzahl von Strahlpumpen (1 ; 24 ; 50) in der Weise hintereinandergeschaltet ist, daß der Mischdampf einer vorgeschalteten Strahlpumpe als Saugdampf der nachgeschalteten Strahlpumpe dient.

13. Kältemaschine nach einem der Ansprüche 9 bis 12, dadurch gekennzeichnet, daß zu kühlendes Medium derart im Gegenstrom durch die Gruppe von hintereinandergeschalteten Strahlpumpen (1 ; 24; 50) bzw. Strahlpumpenstufen (I, II, III) geleitet wird, daß es zunächst mit dem Kondensat bzw. verdampfenden Kondensat der nachgeschalteten letzten Strahlpumpe (1 ; 24; 50) der Gruppe bzw. Strahlpumpenstufe (I, II, 111) und zuletzt mit dem Kondensat bzw. verdampfenden Kondensat der vorgeschalteten ersten Strahlpumpe (1 ; 24; 50) der Gruppe bzw. Strahlpumpenstufe (I, 11, 111) in Wärmetausch gebracht wird.

14. Kältemaschine nach Anspruch 12, dadurch gekennzeichnet, daß jede Strahlpumpe (1 ; 24; 50) einen eigenen Kühlkreislauf (36 ; 38) mit einem zugehörigen Kältemittel aufweist, wobei die Kältemittel in der Weise unterschiedlich sind, daß das Kältemittel der vorgeschalteten Strahlpumpe (1 ; 24; 50) bei deren Mischdampfdruck bei einer Temperatur kondensiert, die wenigstens ganz geringfügig höher ist als die Verdampfungstemperatur des Kältemittels der nachgeschalteten Strahlpumpe (1 ; 24; 50) bei deren Saugdruck, und daß der Kondensator (37) für das Kältemittel der vorgeschalteten Strahlpumpe mit der Wandanordnung (18a; 18b) der nachgeschalteten Strahlpumpe (1 ; 24 ; 50) im Wärmetausch steht.

15. Strahlpumpe, insbesondere für eine Kältemaschine bzw. Wärmepumpe nach wenigstens einem der Ansprüche 1 bis 14 mit
einer Treibmitteldüse (11 ; 11 a ; 51, 52, 53) und einer Mischdüse (12 ; 12a ; 52, 53, 54) die in einer gemeinsamen Ummantelung (19 ; 42) hintereinander liegend angeordnet sind und
einem sich zwischen Treibmitteldüse (11 ; 11a ; 51, 52, 53) und Mischdüse (12; 12a; 52, 53, 54) innerhalb der Ummantelung (19 ; 42) erstreckenden Saugraum (13 ; 13a ; 56, 57, 58), gekennzeichnet durch
eine innerhalb der Ummantelung (19; 42) angeordnete Wandanordnung (18; 18a; 18b; 39, 40, 41), die den Saugraum (13; 13a; 56, 57, 58) und wenigstens teilweise die Treibmittel- und Mischdüse (11 ; 12 ; 11a, 12a ; 51, 52, 53, 54) umfangsmäßig umschließt und insbesondere konzentrisch zur Mittelachse der Treibmittel- bzw. Mischdüse (11, 12 ; 11 a, 12a ; 51, 52, 53, 54) angeordnet ist, wobei zumindest die radial außen liegenden Oberschichten der Wandanordnung (18; 18a; 18b, 39, 40, 41) für Flüssigkeit durchlässig ausgebildet sind,
eine Vorrichtung (14, 15 ; 14a; 43, 44, 45, 46) zur Zufuhr von flüssigem Kältemittel auf einer dem Saugraum abgewandten Seite der Wandanordnung (18 ; 18a ; 18b ; 39, 40, 41), und
eine Leitung (27; 27a) für ein Wärmeträgermittel, die zumindest teilweise in die Wandanordnung (18 ; 18a ; 18b ; 39, 40, 41) eingebettet ist, so daß die Wandanordnung (18; 18a; 18b ; 39, 40, 41) mit einer Wärmequelle verbindbar ist.

16. Strahlpumpe nach Anspruch 15, dadurch gekennzeichnet, daß sie eine Mehrzahl N von hintereinander angeordneten Düsen (51, 52, 53, 54) aufweist, die N - 1 in Serie geschaltete Strahlpumpenstufen (I, 11, 111) bilden, wobei der Mischdampf aus einer vorgeschalteten Strahlpumpenstufe als Treibdampf für eine nachgeschaltete Stufe dient.

17. Strahlpumpe nach Anspruch 15 oder 16, dadurch gekennzeichnet, daß das poröse Material ein metallisches Material, insbesondere Sintermetall ist.

## Claims

1. Refrigerating machine or heat pump, having a compressor in the form of a jet pump (1 ; 24 ; 50) having a nozzle arrangement (11, 12; 11a, 12a; 51, 52, 53, 54) and having a suction space (13 ; 13a; 56, 57, 58),
a condenser (3 ; 37) downstream of the jet pump, an evaporator (2) which is connected to the jet pump and in which low-tension suction vapour for drawing by the motive fluid into the suction space (13; 13a; 56, 57, 58) of the jet pump (1 ; 24 ; 50) is producible, and
a means for throttling the condensate, arranged in front of the suction space (13 ; 13a ; 56, 57, 58) of the jet pump and in the form of a wall arrangement (18; 18a; 39, 40, 41) of porous material, whereof the downstream surface (23; 23a) forms at least a part of the boundary of the suction space (13 ; 13a, 56, 57, 58) of the jet pump (1 ; 24 ; 50), whereof the lateral edges are liquid- tightly sealed, and in which at least the upstream surface layers of the, seen in the direction of flow of the condensate, first (28) or single wall of the wall arrangement (18; 18a; 18b ; 39, 40, 41) are permeable to condensate,
characterized in that
the wall arrangement (18; 18a; 39, 40, 41) forms the evaporator such that the evaporator (2) is simultaneously constructed at least as part of the throttling means, in that the wall arrangement (18 ; 18a ; 39, 40, 41) of porous material comprises metallic material such as, in particular, sintered metal,
-in that the wall arrangement (18 ; 18a ; 18b ; 39, 40, 41) peripherally surrounds the suction space (13 ; 13a; 56, 57, 58) of the jet pump (1 ; 24 ; 50) and at least part of the nozzle arrangement (11, 12 ; 11 a, 12a ; 51, 52, 53, 54), and in particular is arranged concentric to the centre axis of the jet pump (1 ; 24; 50), and
in that the wall arrangement (18 ; 18a ; 18b ; 39, 40, 41) of porous material is connected in heat-conductive manner to a heat source which delivers thermal energy at a temperature above the evaporation temperature for the condensate at the pressure prevailing at the downstream surface (23 ; 23a; 23b) of the wall arrangement (18 ; 18b ; 39, 40, 41

2. Refrigerating machine according to Claim 1, characterized in that the heat source is formed by a medium such as air or water which surrounds the jet pump (1 ; 50), and in that there is provided as the heat-conductive connection a closely fitting metal sheath (19 ; 42) for the wall arrangement (18 ; 39, 40, 41).

3. Refrigerating machine according to Claim 2, characterized in that the sheath (19 ; 42) is provided with external fins (21 and 20) projecting into the medium and/or inner ones projecting into the wall arrangement (18 ; 39, 40, 41).

4. Refrigerating machine according to Claim 3, characterized in that the fins (20, 21) of the sheath (19 ; 42) extend in the longitudinal direction thereof and the sheath (19 ; 42) is constructed as an extrusion cut to length and having a cross section which is the same at every point.

5. Refrigerating machine according to one of Claims 2 to 4, characterized in that the condensate is guided in channels (22; 43, 44, 45, 46) in the material of the sheath (19; 42) and/or in the material of the wall arrangement (18; 39, 40, 41) within the condensate-permeable surface layers thereof.

6. Refrigerating machine according to one of Claims 1 to 5, characterized in that the heat source is formed by a heat transfer medium which is guided in a line (6 ; 6c ; 26), in that there is provided as the heat-conductive connection the wall of the line constructed as a metal pipe coil (27; 27a), this line being in contact with the wall arrangement (18a; 18b), and in that the pipe coil (27; 27a) is arranged in a pre-chamber (25) sealed from the environment.

7. Refrigerating machine according to Claim 6, characterized in that the pipe coil (27a) is arranged in a plurality of planes (29a, 29b, 29c) on individual walls (28, 28a) of the wall arrangement (18b) and is flowed through by heat transfer medium from the upstream planes (29a, 29b) towards the downstream planes (29b, 29c).

8. Refrigerating machine according to one of Claims 1 to 7, characterized in that there opens in the region of the wall arrangement (18a; 18b) a liquid drain (32) by means of which the unevaporated condensate is recyclable via an external heat exchanger (33).

9. Refrigerating machine or heat pump according to one of the preceding claims, characterized in that the jet pump (1 ; 24 ; 50) has a plurality N of successive nozzles (51, 52, 53, 54) which form N - 1 jet pump stages (I, II, III) connected in series, the mixed vapour from a preceding jet pump stage serving as motive vapour for a succeeding stage.

10. Refrigerating machine according to Claim 9, characterized in that the nozzle ends on the exit side of the plurality of nozzles (51, 52, 53, 54) have a divergent flow channel.

11. Refrigerating machine according to one of Claims 1 to 8, characterized in that a plurality of jet pumps (1 ; 24 ; 50) is successively connected such that the mixed vapour of a preceding jet pump serves as the motive fluid of the succeeding jet pump.

12. Refrigerating machine according to one of Claims 1 to 8, characterized in that a plurality of jet pumps (1 ; 24; 50) is successively connected such that the mixed vapour of a preceding jet pump serves as the suction vapour of the succeeding jet pump.

13. Refrigerating machine according to one of Claims 9 to 12, characterized in that medium to be cooled is conducted in countercurrent through the group of successively connected jet pumps (1 ; 24 ; 50) or jet pump stages (I, II, III) such that it is first brought into heat exchange with the condensate or evaporating condensate of the last succeeding jet pump (1-; 24; 50) of the group or jet pump stage (I, II, III) and is last brought into heat exchange with the condensate or evaporating condensate of the first preceding jet pump (1 ; 24 ; 50) of the group or a jet pump stage (I, II, III).

14. Refrigerating machine according to Claim 12, characterized in that each jet pump (1 ; 24; 50) has its own cooling circuit (36 ; 38) with an associated coolant, the coolants differing in that the coolant of the preceding jet pump (1 ; 24 ; 50) under the mixed vapour pressure thereof condenses at a temperature which is at least very slightly higher than the evaporation temperature of the coolant of the succeeding jet pump (1 ; 24 ; 50) at the suction pressure thereof, and in that the condenser (37) for the coolant of the preceding jet pump is in heat exchange with the wall arrangement (18a ; 18b) of the succeeding jet pump (1 ; 24 ; 50).

15. Jet pump, in particular for a refrigerating machine or heat pump according to at least one of Claims 1 to 14, having
a motive fluid nozzle (11 ; 11 a ; 51, 52, 53) and a mixing nozzle (12; 12a; 52, 53, 54) which are arranged successively in a common sheath (19; 42) and
a suction space (13; 13a; 56, 57, 58) extending between the motive fluid nozzle (11 ; 11a; 51, 52, 53) and the mixing nozzle (12; 12a; 52, 53, 54) within the sheath (19 ; 42), characterized by
a wall arrangement (18; 18a; 18b; 39, 40, 41) which is arranged within the sheath (19; 42) and which peripherally surrounds the suction space (13 ; 13a ; 56, 57, 58) and at least partly the motive fluid and mixing nozzles (11 ; 12; 11a, 12a; 51, 52, 53, 54) and in particular is arranged concentric to the centre axis of the motive fluid and mixing nozzles (11, 12 ; 11 a, 12a ; 51, 52, 53, 54), at least the radially external surface layers of the wall arrangement (18 ; 18a; 18b, 39, 40, 41) being permeable to liquid,
an apparatus (14, 15 ; 14a ; 43, 44, 45, 46) for the supply of liquid coolant to a side of the wall arrangement (18 ; 18a ; 18b ; 39, 40, 41) remote from the suction space, and a line (27 ; 27a) for a heat transfer medium, which is embedded at least partly in the wall arrangement (18 ; 18a ; 18b ; 39, 40, 41 ) such that the wall arrangement (18 ; 18a ; 18b ; 39, 40, 41) is connectable to a heat source.

16. Jet pump according to Claim 15, characterized in that it has a plurality N of successive nozzles (51, 52, 53, 54) which form N - 1 jet pump stages (I, II, III) connected in series, the mixed vapour from a preceding jet pump stage serving as the motive vapour for a succeeding stage.

17. Jet pump according to Claim 15 or 16, characterized in that the porous material is a metallic material, in particular sintered metal.

## Revendications

1. Machine frigorifique ou pompe à chaleur, comprenant :
un organe de compression constitué par un éjecteur (1 ; 24 ; 50) qui comprend un ensemble de buses (11, 12 ; 11a ; 12a ; 51, 52, 53, 54) et une chambre d'aspiration (13 ; 13a ; 56, 57, 58),
un condenseur (3 ; 37) placé en aval de l'éjecteur, un évaporateur (2) relié à l'éjecteur et dans lequel peut être produite de la vapeur d'aspiration à basse tension destinée à être aspirée par le fluide moteur et introduite dans la chambre d'aspiration (13 ; 13a ; 56, 57, 58) de l'éjecteur (1 ; 24 ; 50), et un dispositif d'étranglement destiné à agir sur le condensat, agencé en amont de la chambre d'aspiration (13 ; 13a ; 56, 57, 58) de l'éjecteur et présenté sous la forme d'un dispositif à paroi (18 ; 18a; 39, 40, 41) en matière poreuse, dont la surface (23 ; 23a) située en aval forme au moins une partie de la limite de la chambre d'aspiration (13 ; 13a ; 56, 57, 58) de l'éjecteur (1 ; 24 ; 50), dont les bords latéraux sont fermés à joint étanche aux liquides, et dans lequel au moins les couches superficielles amont de la première paroi (28) ou de l'unique paroi du dispositif à paroi (18 ; 18a ; 18b ; 39, 40, 41), considéré dans le sens de l'écoulement du condensat, sont d'une constitution perméable au condensat, caractérisée en ce que
le dispositif à paroi (18 ; 18a; 39, 40, 41) forme l'évaporateur, de sorte que l'évaporateur (2) constitue au moins une partie du dispositif d'étranglement,
en ce que le dispositif à paroi (18 ; 18a ; 39, 40, 41) est constitué par une matière poreuse faite d'une matière métallique comme, en particulier, un métal fritté,
en ce que le dispositif à paroi (18 ; 18a; 18b ; 39, 40, 41) entoure circonférentiellement la chambre d'aspiration (13 ; 13a ; 56, 57, 58) de l'éjecteur (1 ; 24 ; 50) et au moins partiellement le dispositif à buses (11, 12 ; 11a, 12a ; 51, 52, 53, 54), et est en particulier disposé concentriquement à l'axe médian de l'éjecteur (1 ; 24 ; 50), et
en ce que le dispositif à paroi (18 ; 18a; 18b ; 39, 40, 41) en matière poreuse est relié, par une liaison de transmission de la chaleur, à une source de chaleur qui fournit de l'énergie thermique à un niveau de température qui est supérieur à la température de vaporisation du condensat à la pression qui règne sur la surface aval (23 ; 23a ; 23b) du dispositif à paroi (18 ; 18b ; 39, 40, 41).

2. Machine frigorifique selon la revendication 1, caractérisée en ce que la source de chaleur est constituée par un milieu qui entoure l'éjecteur (1 ; 50), tel que de l'air ou de l'eau, et en ce qu'il est prévu, comme liaison conductrice de la chaleur, une enveloppe métallique (19 ; 42) du dispositif à paroi (19 ; 39, 40, 41) en contact étroit avec ce dispositif.

3. Machine frigorifique selon la revendication 2, caractérisée en ce que l'enveloppe (19 ; 42) est munie de lamelles (21 et 20 respectivement), extérieures, immergées dans le milieu, et/ou intérieures, immergées dans le dispositif à paroi (18 ; 39,40,41).

4. Machine frigorifique selon la revendication 3, caractérisée en ce que les lamelles (20, 21) de l'enveloppe (19 ; 42) s'étendent dans la direction longitudinale de cette enveloppe et l'enveloppe (19 ; 42) est constituée par une pièce filée à la presse, possédant la même section transversale en tous points et coupée à longueur.

5. Machine frigorifique selon une des revendications 2 à 4, caractérisée en ce qu'on fait passer le condensat dans des canaux (22 ; 43, 44, 45, 46) formés dans la matière de l'enveloppe (19; 42) et/ou dans la matière du dispositif à paroi (18 ; 39, 40, 41), à l'intérieur des couches superficielles de ce dispositif qui sont perméables au condensat.

6. Machine frigorifique selon une des revendications 1 à 5, caractérisée en ce que la source de chaleur est constituée par un milieu caloporteur qu'on fait passer dans une conduite (6 ; 6c ; 26), en ce qu'il est prévu, comme liaison conductrice de la chaleur, la paroi de la conduite qui est constituée par un serpentin tubulaire métallique (27 ; 27a), qui est en contact avec le dispositif à paroi (18a ; 18b), et en ce que le serpentin tubulaire (27 ; 27a) est agencé dans une chambre collectrice (25) isolée de l'environnement.

7. Machine frigorifique selon la revendication 6, caractérisée en ce que le serpentin tubulaire (27a) est agencé dans une pluralité de plans (29a ; 29b ; 29c), le long de parois distinctes (28, 28a) du dispositif à paroi (18b), et est parcouru par le milieu caloporteur des plans situés en amont (29a ; 29b) vers les plans situés en aval (29b ; 29c).

8. Machine frigorifique selon une des revendications 1 à 7, caractérisée en ce que, dans la région du dispositif à paroi (18a; 18b), débouche une conduite d'évacuation du liquide (32) au moyen de laquelle le condensat non vaporisé peut être renvoyé dans le circuit en passant par un échangeur de chaleur extérieur (33).

9. Machine frigorifique ou pompe à chaleur selon une des revendications précédentes, caractérisée en ce que l'éjecteur (1 ; 24 ; 50) présente une pluralité N de buses (51, 52, 53, 54) disposées l'une à la suite de l'autre, qui forment N - 1 étages éjecteurs (I, II, III) connectés en série, la vapeur mélangée issue d'un étage éjecteur amont servant de vapeur motrice pour un étage éjecteur aval.

10. Machine frigorifique selon la revendication 9, caractérisée en ce que les extrémités côté sortie des buses de la pluralité des buses (51, 52, 53, 54) présentent un canal d'écoulement divergent.

11. Machine frigorifique selon une des revendications 1 à 8, caractérisée en ce qu'une pluralité d'éjecteurs (1 ; 24 ; 50) sont connectés l'un à la suite de l'autre de telle manière que la vapeur mélangée d'un éjecteur situé en amont serve de fluide moteur pour l'éjecteur situé en aval.

12. Machine frigorifique selon une des revendications 1 à 8, caractérisée en ce qu'une pluralité d'éjecteurs (1 ; 24 ; 50) sont connectés l'un à la suite de l'autre de telle manière que la vapeur mélangée d'un éjecteur situé en amont serve de vapeur d'aspiration pour l'éjecteur situé en aval.

13. Machine frigorifique selon une des revendications 9 à 12, caractérisée en ce qu'on fait passer un milieu à refroidir à contre-courant à travers le groupe d'éjecteurs (1 ; 24; 50) ou d'étages éjecteurs (I, I1, III) connectés les uns à la suite des autres, de telle manière qu'il soit mis en relation d'échange de chaleur, tout d'abord avec le condensat ou le condensat en vaporisation du dernier éjecteur (1 ; 24 ; 50) aval du groupe ou le dernier étage éjecteur (I, II, III) aval et, en dernier lieu, avec le condensat ou le condensat en vaporisation du premier éjecteur (1 ; 24 ; 50) du groupe amont, ou le premier étage éjecteur (I, II, III) amont.

14. Machine frigorifique selon la revendication 13, caractérisée en ce que chaque éjecteur (1 ; 24 ; 50) possède son propre circuit de réfrigération (36 ; 38) contenant son propre fluide frigorigène, les fluides frigorigènes étant différents les uns des autres, en ce sens que le fluide frigorigène de l'éjecteur (1 ; 24 ; 50) situé en amont se condense, à sa pression de vapeur mélangée, à une température qui est au moins très légèrement supérieure à la température de vaporisation du fluide frigorigène de l'éjecteur (1 ; 24 ; 50) situé en aval à sa température d'aspiration, et en ce que le condenseur (37) prévu pour le fluide frigorigène de l'éjecteur situé en amont est en relation d'échange de chaleur avec le dispositif à paroi (18a ; 18b) de l'éjecteur (1 ; 24 ; 50) situé en aval.

15. Ejecteur, notamment pour une machine frigorifique ou une pompe à chaleur selon au moins une des revendications 1 à 14, comprenant :
une buse de fluide moteur (11 ; 11a ; 51, 52, 53) et une buse de mélange (12; 12a; 52, 53, 54) qui sont disposées l'une à la suite de l'autre dans une enveloppe commune (19 ; 42), et
une chambre d'aspiration (13 ; 13a; 56, 57, 58) qui s'étend entre la buse de fluide moteur (11 ; 11a ; 51, 52, 53) et la buse de mélange (12 ; 12a ; 52, 53, 54), à l'intérieur de l'enveloppe (19 ; 42), caractérisée par
un dispositif à paroi (18; 18a ; 18b ; 39, 40, 41) disposé à l'intérieur de l'enveloppe (19 ; 42), qui entoure circonférentiellement la chambre d'aspiration (13 ; 13a ; 56, 57, 58) et au moins en partie les buses de fluide moteur et de mélange (11 ; 12 ; 11a ; 12a ; 51, 52, 53, 54), et qui est en particulier disposée concentriquement à l'axe médian des buses de fluide moteur et de mélange (11, 12; 11a, 12a; 51, 52, 53, 54), au moins les couches superficielles radialement extérieures du dispositif à paroi (18, 18a; 18b ; 39, 40, 41) étant d'une constitution perméable aux liquides,
un dispositif (14, 15 ; 14a ; 43, 44, 45, 46) servant à acheminer un fluide frigorigène liquide sur une face du dispositif à paroi (18 ; 18a; 18b ; 39, 40, 41) qui est la plus éloignée de la chambre d'aspiration, et
une conduite (27 ; 27a) destinée à conduire un fluide caloporteur, qui est noyée au moins partiellement dans le dispositif à paroi (18 ; 18a ; 18b ; 39, 40, 41), de sorte que le dispositif à paroi (18 ; 18a ; 18b ; 39, 40, 41) peut être relié à une source de chaleur.

16. Ejecteur selon la revendication 15, caractérisé en ce qu'il comprend une pluralité N de buses (51, 52, 53, 54) disposées l'une à la suite de l'autre, qui forment N - 1 étages éjecteurs (I, II, III) connectés en série, la vapeur mélangée issue d'un étage éjecteur situé en amont servant de vapeur motrice pour un étage situé en aval.

17. Ejecteur selon la revendication 15 ou 16, caractérisé en ce que la matière poreuse est une matière métallique, notamment un métal fritté.
